# EUROPÄISCHE PATENTSCHRIFT

(11) **EP 2 947 242 B1**
(45) Veröffentlichungstag und Bekanntmachung des Hinweises auf die Patenterteilung: **11.07.2018**
(21) Anmeldenummer: 14168883.8
(22) Anmeldetag: 19.05.2014
(51) Int. Cl.: E05B 65/08, E05B 15/02, E05B 17/20

(54) **SCHIEBETÜRANORDNUNG**
SLIDING DOOR ASSEMBLY
DISPOSITIF DE PORTE COULISSANTE

(43) Veröffentlichungstag der Anmeldung: 25.11.2015
(73) Patentinhaber: Gretsch-Unitas GmbH Baubeschläge, 71254 Ditzingen (DE)
(72) Erfinder: Gründler, Daniel, 71065 Sindelfingen (DE); Dieners, Udo, 71723 Grossbottwar (DE)
(74) Vertreter: DREISS Patentanwälte PartG mbB

(56) Entgegenhaltungen:
- DE-A1- 2 603 240
- DE-A1- 19 522 220
- DE-U1-202008 004 173
- FR-A1- 2 715 183
- US-A- 5 775 749

## Beschreibung

Die Erfindung betrifft eine Schiebetüranordnung, umfassend einen ortsfesten Rahmen, einen horizontal verschiebbaren Türflügel und eine Verriegelungseinrichtung zum Arretieren des Türflügels am Rahmen, wobei die Verriegelungseinrichtung einen Riegelbolzen und eine mit dem Riegelbolzen zusammenwirkende Bolzenaufnahme aufweist.

Eine Schiebetüranordnung der eingangs genannten Art ist aus der DE 26 03 240 A1 bekannt. Bei Schiebetüranordnungen oder Kipp-Schiebetüranordnungen, die als Teil einer Gebäudeverglasung benutzt werden, kommen Verriegelungseinrichtungen zum Einsatz, die einen Riegelbolzen und eine mit dem Riegelbolzen zusammenwirkende Bolzenaufnahme aufweisen. Diese lassen sich in eine die Flügeltür verriegelnde Schließstellung und in eine die Flügeltür freigebende Freigabestellung bringen. Dabei ist problematisch, dass Riegelbolzen und Bolzenaufnahme nicht hinreichend in Flucht oder ausgerichtet zueinander stehen können, so dass diese beim Öffnen und/oder Schließen der Schiebetür unter erhöhtem Verschleiß aufeinander treffen, zumindest jedoch aneinander streifen, und sich erst dann "fluchten". Dies führt durch für den Anwender deutlich spürbares Ruckeln zu erheblichen Beeinträchtigungen in der Handhabung. Durch den erhöhten Verschleiß ist ein dauerhafter und zuverlässiger Betrieb nicht gewährleistet. Manuelle Nacharbeit durch spanende Bearbeitung, bspw. ein Abfeilen des Riegelbolzens, ist nicht reversibel und schwächt die bearbeiteten Elemente.

Aus der FR 2 715 183 A1 ist ein elektromechanisches Schloss zur Zutrittskontrolle per Smartcard bekannt, das in ein Schiebetor eingebaut ist. Ein Schließbolzen und ein Stift sind schwimmend am Schiebetor gelagert, was zur Selbstzentrierung dieser Komponenten in vertikaler Richtung dienen soll. Weitere Schließvorrichtungen sind aus US 5,775,749 und DE 195 22 220 A1 bekannt.

Der vorliegenden Erfindung liegt die Aufgabe zugrunde, eine Schiebetüranordnung der eingangs genannten Art derart auszugestalten und weiterzubilden, dass eine komfortable und dauerhaft zuverlässige Verwendung ermöglicht ist.

Diese Aufgabe wird erfindungsgemäß dadurch gelöst, dass der Riegelbolzen in mindestens einer ersten Einstellrichtung einer Ebene einstellbar ist, wobei der Normalenvektor der Ebene durch die Verschieberichtung des Türflügels definiert ist.

Erfindungsgemäß sind der Riegelbolzen und die mit dem Riegelbolzen zusammenwirkende Bolzenaufnahme der Verriegelungseinrichtung nicht nur an der Schiebetüranordnung montiert, sondern in ihrer Position relativ zueinander anpassbar. Hierzu ist der Riegelbolzen in mindestens einer ersten Richtung einer Ebene, nämlich einer ersten Einstellrichtung einer Ebene, einstellbar. Der Normalenvektor dieser Ebene ist durch die Verschieberichtung des Türflügels definiert.

Die eine Einstellung des Riegelbolzens ermöglichende Mimik kann auch als Einstelleinrichtung bezeichnet werden. Hiermit lässt sich die Flucht zwischen Riegelbolzen und der - den Riegelbolzen zum Verschließen der Schiebetüranordnung aufnehmenden - Bolzenaufnahme auf einfache Weise einstellen. Somit ist eine reversible Justierung der Verriegelungseinrichtung möglich, und zwar über die gesamte Einsatzdauer der Schiebetüranordnung hinweg. Herstellungstoleranzen können ausgeglichen werden. Auf Grund der möglichen Einstellbarkeit des Riegelbolzens nach der Montage der Verriegelungseinrichtung ist deren Montage und damit die Montage der Schiebetüranordnung insgesamt deutlich vereinfacht. Eventuelle Montagefehler können auf einfache Weise korrigiert werden.

Weiter erfindungsgemäß ist die erste Einstellrichtung des Riegelbolzens orthogonal zu einer durch den Rahmen gebildeten Ebene orientiert. Damit lassen sich Riegelbolzen und Bolzenaufnahme relativ zueinander "fluchten", und zwar in - in Verschieberichtung des Türflügels gesehen - seitlicher Richtung. Dadurch lassen sich Fehlausrichtungen, bspw. infolge von Montagefehlern, in seitlicher Richtung ausräumen. Auch der Einbauwinkel des Bolzen lässt sich korrigieren, jedenfalls in geringem Umfang.

Alternativ hierzu ist es von Vorteil, wenn die erste Einstellrichtung des Riegelbolzens in einer durch den Rahmen gebildeten Ebene liegt und orthogonal zur Verschieberichtung des Türflügels orientiert ist. Auf diese Weise sind Korrekturen der Ausrichtung von Riegelbolzen und Bolzenaufnahme in - bezogen auf die Einbaulage des ortsfesten Rahmens - senkrechter Richtung möglich.

Für eine möglichst stabile Anordnung des Riegelbolzens am Rahmen weist der Riegelbolzen weiter erfindungsgemäß plattenartige Abschnitte mit Durchgängen in Form von Langlöchern auf und ist mittels in die Langlöcher eingebrachten Befestigungsschrauben verstellbar mit dem Rahmen verbunden . Damit kann eine Ausrichtung von Riegelbolzen und Bolzenaufnahme erfolgen, und zwar durch Verändern der Positionen des Riegelbolzens in der Einstellrichtung.

Bevorzugt ist es, wenn die Längsrichtung der Langlöcher mit der Einstellrichtung übereinstimmt. Somit kann eine einfache Einstellung des Riegelbolzens erfolgen, nämlich durch Lösen der Befestigungsschrauben, Positionieren des Riegelbolzens und anschließendem Festziehen der Befestigungsschrauben. Eine einfache Handhabung der Einstellung ist realisiert.

Für eine umfassende Einstellbarkeit ist es von Vorteil, wenn der Riegelbolzen in einer zweiten Einstellrichtung der Ebene einstellbar ist, deren Normalenvektor durch die Verschieberichtung des Türflügels definiert ist und dass die zweite Einstellrichtung orthogonal zur ersten Einstellrichtung ausgerichtet ist. Auf diese Weise ist die Einstellbarkeit des Riegelbolzens nicht auf ein Einstellen in einer Richtung beschränkt, sondern lässt sich eine Positionierung des Riegelbolzens in zwei Richtungen vornehmen. Damit ist der Riegelbolzen innerhalb eines Ebenenabschnitts einstellbar. Mit anderen Worten lässt sich der Riegelbolzen relativ zum Rahmen in seiner seitlichen Position und seiner Höhe einstellen. Montagefehler in - bezogen auf die Einbaulage des Riegelbolzens - seitlicher und vertikaler Richtung lassen sich korrigieren.

Für eine besonders stabile Befestigung des Riegelbolzens mit konstruktiv einfachen Mitteln ist der Riegelbolzen mittels einer separat bereitgestellten Grundplatte mit Durchgängen und mittels in diese Durchgänge eingebrachten Befestigungsschrauben am Rahmen befestigt. Mit anderen Worten ist der Riegelbolzen selbst nicht unmittelbar am Rahmen befestigt, sondern mittels einer Grundplatte. Der Riegelbolzen wiederum ist über die Durchgänge in den plattenartigen Abschnitten an der Grundplatte befestigt. Bei einem Defekt des Riegelbolzens muss nur dieser, nicht jedoch die Verriegelungseinrichtung insgesamt ausgewechselt werden. Die Montage ist auf Grund der in zumindest einer Richtung, beispielsweise der zweiten Einstellrichtung, vorgegebenen Position des Riegelbolzens erheblich vereinfacht.

Bevorzugt ist es, wenn die Durchgänge der Grundplatte als Langlöcher ausgebildet und derart ausgerichtet sind, dass die Grundplatte entlang der zweiten Einstellrichtung des Riegelbolzens verstellbar ist. Somit ist mit konstruktiv einfachen Mitteln eine Einstellmöglichkeit gegeben, wobei durch geringfügiges Lösen der Befestigungsschrauben der Grundplatte diese lediglich in einer Richtung verstellbar ist. Damit ist eine Einstellung mit einfacher Handhabung realisierbar.

Vorzugsweise ist der Riegelbolzen zusätzlich in Verschieberichtung des Türflügels einstellbar. Damit lässt sich nicht nur eine Einstellung von Riegelbolzen und Bolzenaufnahme in seitlicher Position und/oder der Höhe vornehmen, sondern kann durch Einstellen des Riegelbolzens in Flügelverschieberichtung ein definiertes Schließen des Türflügels erfolgen. Somit kann mit einfachen konstruktiven Mitteln die Abdichtung zwischen Türflügel und Rahmen eingestellt werden.

Für eine präzise Verstellbarkeit mit einfachen konstruktiven Mitteln ist es bevorzugt, wenn in der Grundplatte weitere Durchgänge ausgebildet sind, die ein Innengewinde aufweisen, und dass mittels in diese Durchgänge eingebrachten Stellschrauben der Abstand zwischen Rahmen und Grundplatte einstellbar ist. Hiermit ist eine einfache und platzsparende Stelleinrichtung verwirklicht. Bei den Stellschrauben kann es sich für eine besonders platzsparende Ausgestaltung um Madenschrauben handeln.

Für ein möglichst ungehindertes Einstellen des Riegelbolzens ist es von Vorteil, wenn die plattenartigen Abschnitte des Riegelbolzens eine Baubreite aufweisen, welche mindestens um den Betrag des durch die Langlöcher des Riegelbolzens realisierten Einstellbereiches kleiner ist als eine Baubreite der Grundplatte. Auf diesem Wege ist ein ungehindertes Verstellen oder Einstellen des Riegelbolzens möglich, wobei die plattenartigen Abschnitte des Riegelbolzens auch in den jeweils maximal erreichbaren Einstellpositionen nicht über die Grundplatte hinausragen.

Für eine besonders feine Einstellbarkeit des Riegelbolzens ist es von Vorteil, wenn der Riegelbolzen stufenlos einstellbar ist. Somit lässt sich der Riegelbolzen besonders genau positionieren und die Flucht zwischen Riegelbolzen und Bolzenaufnahme kann im Verstellbereich besonders genau eingestellt werden.

Bevorzugt ist es, wenn der Riegelbolzen rahmenseitig und die Bolzenaufnahme flügelseitig angeordnet ist. Dabei ist denkbar, dass die Bolzenaufnahme einem - den Türflügel anhebenden und/oder verriegelnden - Getriebe zugeordnet ist. Im Wege einer konstruktiv einfachen Ausführung kann die Bolzenaufnahme als Ausnehmung oder Durchgang des Profilgestänges des Getriebes ausgebildet sein. Der Aufbau des Gestänges ist dadurch einfach gehalten. Durch die rahmenseitige Anordnung des Riegelbolzens ist dieser stabil am Rahmen angebunden. Auf Grund der feststehenden Position des Riegelbolzens ist die Einstellbarkeit erheblich vereinfacht.

Es ist ebenfalls denkbar, dass der Riegelbolzen flügelseitig und die Bolzenaufnahme rahmenseitig angeordnet ist. In diesem Falle könnte die Bolzenaufnahme als Ausnehmung oder Durchgang ausgebildet sein, vorzugsweise am Rahmen selbst oder an einem am Rahmen befestigten Beschlag. Der Riegelbolzen könnte an einem Profil eines den Türflügel verriegelnden und/oder anhebenden Getriebes angeordnet sein.

Weitere Merkmale und Vorteile der Erfindung sind Gegenstand der nachfolgenden Beschreibung und der zeichnerischen Darstellung bevorzugter Ausführungsbeispiele.

In den Zeichnungen zeigen:
- Fig. 1: eine schematische Darstellung einer Ausführungsform einer Schiebetüranordnung mit einer Verriegelungseinrichtung zum Arretieren des Türflügels am Rahmen;
- Fig. 2: eine Vorderansicht eines Teils der Verriegelungseinrichtung gemäß einem ersten Ausführungsbeispiel;
- Fig. 3: eine geschnittene Ansicht des Teils der Verriegelungseinrichtung gemäß Fig. 2 entlang einer in Fig. 2 mit III-III bezeichneten Schnittebene;
- Fig. 4: eine Vorderansicht eines Teils der Verriegelungseinrichtung gemäß einem zweiten Ausführungsbeispiel;
- Fig. 5: eine geschnittene Ansicht des Teils der Verriegelungseinrichtung gemäß Fig. 4 entlang einer in Fig. 4 mit V-V bezeichneten Schnittebene;
- Fig. 6: eine Vorderansicht eines Teils der Verriegelungseinrichtung gemäß einem dritten Ausführungsbeispiel; und
- Fig. 7: eine geschnittene Ansicht des Teils der Verriegelungseinrichtung gemäß Fig. 6 entlang einer in Fig. 6 mit VII-VII bezeichneten Schnittebene.

Eine Ausführungsform einer Schiebetüranordnung ist in Figur 1 schematisch dargestellt und dort mit dem Bezugszeichen 10 gekennzeichnet. Die Schiebetüranordnung 10 umfasst einen mit gestrichelten Linien dargestellten Rahmen 11, welcher orts- und gebäudefest ist. Der Rahmen 11 weist vorzugsweise ein insbesondere verglastes Festfeld 12 auf, welches in der Zeichnung mit einem Diagonalkreuz markiert ist.

Der Rahmen 11 dient auch zur Anordnung eines Türflügels 13, der zwischen einer geschlossenen Stellung und einer geöffneten Stellung, in welcher der Türflügel 13 das Festfeld 12 abschnittsweise überlappt, verschiebbar ist.

Bei dem Türflügel 13 handelt es sich insbesondere um eine Hebe-/Schiebetür, welche nicht nur horizontal verschiebbar ist, sondern auch angehoben und abgesenkt werden kann. In einem abgesenkten Zustand des Türflügels 13 ist eine wirksame Abdichtung des Türflügels 13 in dem Rahmen 11 vereinfacht. In einem angehobenen Zustand des Türflügels 13 kann dieser horizontal verschoben werden.

Der Türflügel 13 weist einen Flügelrahmen 14 auf, der ein Flügelfeld 15 begrenzt. Das Flügelfeld 15 kann beispielsweise durch eine Verglasung gebildet sein. Der Flügelrahmen 14 weist ein oberes Profil 16, ein unteres Profil 17 sowie Vertikalprofile 18 und 19 auf.

Das Vertikalprofil 18 liegt in einem geschlossenen Zustand des Türflügels 13 an einem vertikalen Rahmenteil 20 des Rahmens 11 an. Dieses Vertikalprofil 18 wird im Rahmen der vorliegenden Erfindung als "flügelseitiges" Profil verstanden. Das Rahmenteil 20 wird als "rahmenseitiges" Profil verstanden.

In einem geschlossenen Zustand des Türflügels 13 können das Vertikalprofil 18 und das vertikale Rahmenteil 20 des Rahmens 11 miteinander verriegelt sein. Hierfür ist eine Verriegelungseinrichtung 21 vorgesehen, die einen Riegelbolzen 22 und eine mit dem Riegelbolzen 22 zusammenwirkende - hier lediglich schematisch dargestellte - Bolzenaufnahme 23 aufweist. Die Bolzenaufnahme 23 ist als Durchgang, Ausnehmung oder Öffnung ausgebildet. Der Riegelbolzen 22 ist in mindestens einer Einstellrichtung einer Ebene einstellbar, wobei der Normalenvektor der Ebene durch die Verschieberichtung 24 des Türflügels 13 definiert ist.

Eine erste Einstellrichtung liegt vorzugsweise in einer Ebene, deren Normalenvektor durch die Verschieberichtung 24 des Türflügels 13 definiert ist, und ist orthogonal zu einer durch den Rahmen 11 gebildeten Ebene orientiert. Mit anderen Worten kann die erste Einstellrichtung in der in Fig. 1 gezeigten Darstellung senkrecht ausgerichtet sein.

Eine zweite Einstellrichtung liegt vorzugsweise in einer Ebene, deren Normalenvektor durch die Verschieberichtung 24 des Türflügels 13 definiert ist, und ist orthogonal zur ersten Einstellrichtung ausgerichtet. Mit anderen Worten kann die zweite Einstellrichtung orthogonal zur durch den Rahmen 11 gebildeten Ebene orientiert sein.

Vorzugsweise ist der Riegelbolzen 22 zusätzlich in Verschieberichtung 24 des Türflügels 13 einstellbar.

Figur 2 zeigt eine Vorderansicht eines Teils der Verriegelungseinrichtung 21 gemäß einem ersten Ausführungsbeispiel. Dieser Teil der Verriegelungseinrichtung 21 kann auch als Einstelleinrichtung 25 bezeichnet werden. Die Einstelleinrichtung 25 weist einen Riegelbolzen 22 auf, der an einer Grundplatte 26 mittels Befestigungsschrauben 27 montiert ist.

Der Riegelbolzen 22 weist als Befestigungsflansch dienende plattenartige Abschnitte 28 auf, die mit Durchgängen 29 in Form von Langlöchern 30 versehen sind. Die Längsachse der Langlöcher 30 ist in Montageposition des Riegelbolzens 22 horizontal orientiert. Die Grundplatte 26 weist Durchgänge 31 auf, die zur Aufnahme von - hier nicht dargestellten - Befestigungsschrauben dienen, über die die Grundplatte 26 und damit die gesamte Einstelleinrichtung 25 am Rahmen 11, insbesondere am vertikalen Rahmenteil 20, befestigbar ist.

Mittels der Einstelleinrichtung 25 kann der Riegelbolzen 22 in seiner Position eingestellt werden, und zwar durch Lösen der Befestigungsschrauben 27 und anschließendes Verschieben des Riegelbolzens 22. Somit ist der Riegelbolzen 22 - bezogen auf die in Figur 2 gezeigte Darstellung - seitlich oder horizontal einstellbar.

In Figur 3 ist erkennbar, dass die Durchgänge 29 sowie die Durchgänge 31 angesenkt sind. Diese Ansenkungen dienen zur Aufnahme von Schraubenköpfen der Befestigungsschrauben, wobei im Falle von Senkkopfschrauben eine bündige oder nahezu bündige Oberfläche erreicht werden kann. Der Riegelbolzen 22 ist in einer Richtung der Ebene E, nämlich einer ersten Einstellrichtung, einstellbar. Diese Richtung ragt im vorliegenden Ausführungsbeispiel senkrecht aus der Zeichenebene hinaus. Die Ebene E ist parallel zur Grundplatte 26. In Fig. 3 ragt die Ebene E senkrecht aus der Zeichenebene hinaus.

Die einzelnen Elemente in Figur 3 sind mit den gleichen Bezugszeichen wie in Figur 2 versehen, so dass zur Vermeidung von Wiederholungen auf die Ausführungen zu Figur 2 verwiesen wird.

Figur 4 zeigt eine Vorderansicht eines Teils der Verriegelungseinrichtung 21 gemäß einem zweiten Ausführungsbeispiel. Dieser Teil der Verriegelungseinrichtung 21 kann als Einstelleinrichtung 25 bezeichnet werden.

Im Unterschied zum voranstehenden Ausführungsbeispiel weist die Grundplatte 26 Durchgänge 31 in Form von Langlöchern 32 auf. Die Längsachse der Langlöcher 32 ist in Montageposition der Grundplatte 26 in vertikaler Richtung orientiert. Somit kann über ein Lösen der - hier nicht dargestellten - Befestigungsschrauben, mit denen die Grundplatte 26 am Rahmen 11, insbesondere am vertikalen Rahmenteil 20, befestigt ist, ein Einstellen in vertikaler Richtung erfolgen. Ein Einstellen in der Figur 4 dargestellten horizontalen Richtung erfolgt durch ein Lösen der Befestigungsschrauben 27, wonach der Riegelbolzen 22 entlang der als Langlöcher 30 ausgebildeten Durchgänge 29 verschoben werden kann. Somit ist im vorliegenden Ausführungsbeispiel ein Einstellen des Riegelbolzens 22 in zwei Richtungen und damit innerhalb einer Ebene oder eines Ebenenabschnitts ermöglicht.

Gleiche oder funktional gleiche Elemente sind in der vorliegenden Figur mit gleichen Bezugszeichen wie im ersten Ausführungsbeispiel versehen, so dass zur Vermeidung von Wiederholungen auf die Ausführungen zu Figur 2 verwiesen wird.

Figur 5 zeigt eine geschnittene Ansicht des Teils der Verriegelungseinrichtung 21 gemäß Figur 4 entlang einer in Figur 4 mit V-V bezeichneten Schnittebene. Sowohl die Durchgänge 29 als auch die Durchgänge 31 sind zur Aufnahme von Befestigungsschrauben angesenkt. Die Durchgänge 31 sind als Langlöcher 32 ausgebildet.

Der Riegelbolzen 22 ist in zwei Richtungen der Ebene E, nämlich einer ersten Einstellrichtung und einer zweiten Einstellrichtung, einstellbar. Die Ebene E ist parallel zur Grundplatte 26. In Fig. 5 ragt die Ebene E senkrecht aus der Zeichenebene hinaus. Die erste Einstellrichtung ragt senkrecht aus der Zeichenebene hinaus. Die zweite Einstellrichtung ist orthogonal zur ersten Einstellrichtung orientiert und liegt in der Ebene E.

Zur Vermeidung von Wiederholungen sei hier auf die Ausführungen zu Figur 2 verwiesen, wobei gleiche Elemente mit gleichen Bezugszeichen versehen sind.

Figur 6 zeigt eine Vorderansicht eines Teils der Verriegelungseinrichtung 21 gemäß einem dritten Ausführungsbeispiel. Dieser Teil der Verriegelungseinrichtung kann als Einstelleinrichtung 25 bezeichnet werden. Im Unterschied zum voranstehend beschriebenen zweiten Ausführungsbeispiel ist die Grundplatte 26 gemäß dem dritten Ausführungsbeispiel mit weiteren Durchgängen 33 ausgestattet, die jeweils ein Innengewinde aufweisen. Mittels in diese Durchgänge eingebrachten Stellschrauben 34 ist der Abstand zwischen dem Rahmen 11 der Schiebetüranordnung 10 und der Grundplatte 26 einstellbar. Der Riegelbolzen 22 lässt sich hiermit in Verschieberichtung 24 des Türflügels 13 einstellen.

Die gegenüber den voranstehend beschriebenen Ausführungsbeispielen gleichen oder funktional gleichen Elemente sind in der vorliegenden Figur mit gleichen Bezugszeichen versehen, so dass zur Vermeidung von Wiederholungen auf die Ausführungen zu den voranstehend beschriebenen Ausführungsbeispielen verwiesen wird.

Figur 7 zeigt eine geschnittene Ansicht des Teils der Verriegelungseinrichtung gemäß Figur 6 entlang einer in Figur 6 mit VII-VII bezeichneten Schnittebene. In Figur 7 ist die Einstellbarkeit in Verschieberichtung des Türflügels mittels der Stellschrauben 34 in Form von Madenschrauben 35 deutlich zu erkennen. Durch Eindrehen der Madenschrauben 35 ragen diese - in der Darstellung gemäß Figur 7 - nach links über die Grundplatte 37 hinaus und gelangen somit im montierten Zustand mit dem Rahmen 11, insbesondere mit dem vertikalen Rahmenteil 20, in Kontakt.

Die Stellschrauben 34 in Form der Madenschrauben 35 weisen Schraubenachsen 36 auf, die Einstellachsen 37 darstellen.

Die Einstellachsen 37 sind parallel zur Verschieberichtung 24 des Türflügels 13 orientiert.

Der Riegelbolzen 22 ist in zwei Richtungen der Ebene E, nämlich einer ersten Einstellrichtung und einer zweiten Einstellrichtung, einstellbar. Die Ebene E ist parallel zur Grundplatte 26. In Fig. 7 ragt die Ebene E senkrecht aus der Zeichenebene hinaus. Die erste Einstellrichtung ragt senkrecht aus der Zeichenebene hinaus. Die zweite Einstellrichtung ist orthogonal zur ersten Einstellrichtung orientiert und liegt in der Ebene E.

Die Grundplatte 26 ist vom Rahmen 11, insbesondere vom vertikalen Rahmenteil 20, beabstandet, und zwar um den Betrag, um den die Stellschrauben 34 in Form der Madenschrauben 35 über die Grundplatte 26 hinausragen. Hiermit lässt sich die Schließposition des Türflügels 13 gegenüber dem Rahmen 11, insbesondere gegenüber dem vertikalen Rahmenteil 20, einstellen. Für eine vollständige Abdichtung zwischen Türflügel 13 und Rahmen 11 kann somit der Schließdruck vorgegeben werden.

## Patentansprüche

1. Schiebetüranordnung (10), umfassend einen ortsfesten Rahmen (11), einen horizontal verschiebbaren Türflügel (13) und eine Verriegelungseinrichtung (21) zum Arretieren des Türflügels (13) am Rahmen (11), wobei die Verriegelungseinrichtung (21) einen Riegelbolzen (22) und eine mit dem Riegelbolzen (22) zusammenwirkende Bolzenaufnahme (23) aufweist, wobei der Riegelbolzen (22) in mindestens einer ersten Einstellrichtung einer Ebene (E) einstellbar ist, wobei der Normalenvektor der Ebene (E) durch die Verschieberichtung (24) des Türflügels (13) definiert ist, **dadurch gekennzeichnet, dass** die erste Einstellrichtung des Riegelbolzens (22) orthogonal zu einer durch den Rahmen (11) gebildeten Ebene orientiert ist und dass der Riegelbolzen (22) plattenartige Abschnitte (28) mit Durchgängen (29) in Form von Langlöchern (30) aufweist und mittels in die Langlöcher (30) eingebrachten Befestigungsschrauben (27) verstellbar mit dem Rahmen (11) verbunden ist.

2. Schiebetüranordnung (10) nach Anspruch 1, **dadurch gekennzeichnet, dass** die Längsrichtung der Langlöcher (30) mit der Einstellrichtung übereinstimmt.

3. Schiebetüranordnung (10) nach einem der voranstehenden Ansprüche, **dadurch gekennzeichnet, dass** der Riegelbolzen (22) in einer zweiten Einstellrichtung der Ebene (E) einstellbar ist, deren Normalenvektor durch die Verschieberichtung (24) des Türflügels (13) definiert ist, und dass die zweite Einstellrichtung orthogonal zur ersten Einstellrichtung ausgerichtet ist.

4. Schiebetüranordnung (10) nach einem der voranstehenden Ansprüche, **dadurch gekennzeichnet, dass** der Riegelbolzen (22) mittels einer separat bereitgestellten Grundplatte (26) mit Durchgängen (31) und mittels in diese Durchgänge (31) eingebrachten Befestigungsschrauben am Rahmen (11) befestigt ist.

5. Schiebetüranordnung (10) nach Anspruch 4, **dadurch gekennzeichnet, dass** die Durchgänge (31) der Grundplatte (26) als Langlöcher (32) ausgebildet und derart ausgerichtet sind, dass die Grundplatte (26) entlang einer zweiten Einstellrichtung des Riegelbolzens (22) verstellbar ist.

6. Schiebetüranordnung (10) nach einem der voranstehenden Ansprüche, **dadurch gekennzeichnet, dass** der Riegelbolzen (22) zusätzlich in Verschieberichtung (24) des Türflügels (13) einstellbar ist.

7. Schiebetüranordnung (10) einem der Ansprüche 4 bis 6, **dadurch gekennzeichnet, dass** in der Grundplatte (26) weitere Durchgänge (33) ausgebildet sind, die ein Innengewinde aufweisen, und dass mittels in diese Durchgänge (33) eingebrachten Stellschrauben (34, 35) der Abstand zwischen Rahmen (11) und Grundplatte (26) einstellbar ist.

8. Schiebetüranordnung (10) nach einem der voranstehenden Ansprüche, **dadurch gekennzeichnet, dass** die plattenartigen Abschnitte (28) des Riegelbolzens (22) eine Baubreite aufweisen, die mindestens um den Betrag des durch die Langlöcher (30) des Riegelbolzens (22) realisierten Einstellbereichs kleiner ist als eine Baubreite der Grundplatte (26).

9. Schiebetüranordnung (10) nach einem der voranstehenden Ansprüche, **dadurch gekennzeichnet, dass** der Riegelbolzen (22) stufenlos einstellbar ist.

10. Schiebetüranordnung (10) nach einem der voranstehenden Ansprüche, **dadurch gekennzeichnet, dass** der Riegelbolzen (22) rahmenseitig und die Bolzenaufnahme (23) flügelseitig angeordnet ist.

## Claims

1. A sliding door assembly (10), including a fixed frame (11), a horizontally displaceable door leaf (13) and a locking device (21) for locking the door leaf (13) to the frame (11), and the locking device (21) has a locking bolt (22) and a bolt receptacle (23) cooperating with the locking bolt (22), and the locking bolt (22) is adjustable in at least one first adjusting direction of a plane (E), and the normal vector of the plane (E) is defined by the displacement direction (24) of the door leaf (13), **characterized in that** the first adjusting direction of the locking bolt (22) is oriented orthogonally to a plane formed by the frame (11); and that the locking bolt (22) has platelike portions (28) with openings (29) in the form of oblong slots (30) and is connected adjustably to the frame (11) by means of fastening screws (27) inserted into the oblong slots (30).

2. The sliding door assembly (10) of claim 1, **characterized in that** the longitudinal direction of the oblong slots (30) matches the adjusting direction.

3. The sliding door assembly (10) of one of the foregoing claims, **characterized in that** the locking bolt (22) is adjustable in a second adjusting direction of the plane (E) the normal vector of which is defined by the displacement direction (24) of the door leaf (13); and that the second adjusting direction is oriented orthogonally to the first adjusting direction.

4. The sliding door assembly (10) of one of the foregoing claims, **characterized in that** the locking bolt (22) is secured to the frame (11) by means of a separately furnished base plate (26) having openings (31) and by means of fastening screws inserted into these openings (31).

5. The sliding door assembly (10) of claim 4, **characterized in that** the openings (31) of the base plate (26) are embodied as oblong slots (32) and are oriented such that the base plate (26) is adjustable along a second adjusting direction of the locking bolt (22).

6. The sliding door assembly (10) of one of the foregoing claims, **characterized in that** the locking bolt (22) is additionally adjustable in the displacement direction (24) of the door leaf (13).

7. The sliding door assembly (10) of one of claims 4 through 6, **characterized in that** in the base plate (26), further openings (33) are embodied, which have a female thread; and that by means of set screws (34, 35) inserted into these openings (33), the spacing between the frame (11) and the base plate (26) is adjustable.

8. The sliding door assembly (10) of one of the foregoing claims, **characterized in that** the platelike portions (28) of the locking bolt (22) have a structural width which is less, by at least the amount of the adjusting region provided by the oblong slots (30) of the locking bolt (22), than a structural width of the base plate (26).

9. The sliding door assembly (10) of one of the foregoing claims, **characterized in that** the locking bolt (22) is infinitely adjustable.

10. The sliding door assembly (10) of one of the foregoing claims, **characterized in that** the locking bolt (22) is located on the side toward the frame and the bolt receptacle (23) is located on the side toward the leaf.

## Revendications

1. Ensemble porte coulissante (10), comprenant un cadre (11) fixe, un battant de porte (13) pouvant coulisser horizontalement et un dispositif de verrouillage (21) destiné à bloquer le battant de porte (13) sur le cadre (11), le dispositif de verrouillage (21) comprenant un boulon de verrouillage (22) et un logement de boulon (23) coopérant avec le boulon de verrouillage (22), le boulon de verrouillage (22) étant réglable dans au moins une première direction de réglage d'un plan (E), le vecteur normal du plan (E) étant défini par la direction de coulissement (24) du battant de porte (13), **caractérisé en ce que** la première direction de réglage du boulon de verrouillage (22) est orientée perpendiculairement à un plan formé par le cadre (11) et **en ce que** le boulon de verrouillage (22) présente des parties du type plaque (28) pourvues de passages (29) prenant la forme de trous oblongs (30) et est relié au cadre (11) de manière mobile au moyen de vis de fixation (27) introduites dans les trous oblongs (30).

2. Ensemble porte coulissante (10) selon la revendication 1, **caractérisé en ce que** la direction longitudinale des trous oblongs (30) concorde avec la direction de réglage.

3. Ensemble porte coulissante (10) selon l'une quelconque des revendications précédentes, **caractérisé en ce que** le boulon de verrouillage (22) est réglable dans une deuxième direction de réglage du plan (E), dont le vecteur normal est défini par la direction de coulissement (24) du battant de porte (13), et **en ce que** la deuxième direction de réglage est orientée perpendiculairement à la première direction de réglage.

4. Ensemble porte coulissante (10) selon l'une quelconque des revendications précédentes, **caractérisé en ce que** le boulon de verrouillage (22) est fixé au cadre (11) au moyen d'une plaque de base (26) fournie séparément pourvue de passages (31) et au moyen de vis de fixation introduites dans ces passages (31).

5. Ensemble porte coulissante (10) selon la revendication 4, **caractérisé en ce que** les passages (31) de la plaque de base (26) sont réalisés sous la forme de trous oblongs (32) et sont orientés de telle manière que la plaque de base (26) peut se déplacer le long d'une deuxième direction de réglage du boulon de verrouillage (22).

6. Ensemble porte coulissante (10) selon l'une quelconque des revendications précédentes, **caractérisé en ce que** le boulon de verrouillage (22) est réglable en plus dans la direction de coulissement (24) du battant de porte (13).

7. Ensemble porte coulissante (10) selon l'une quelconque des revendications 4 à 6, **caractérisé en ce que** d'autres passages (33) sont formés dans la plaque de base (26), qui présentent un filet intérieur, et **en ce que** l'écart entre le cadre (11) et la plaque de base (26) peut être réglé au moyen de vis de réglage (34, 35) introduites dans ces passages (33).

8. Ensemble porte coulissante (10) selon l'une quelconque des revendications précédentes, **caractérisé en ce que** les parties du type plaque (28) du boulon de verrouillage (22) présentent une largeur structurelle qui est inférieure, au moins de la valeur de la plage de réglage réalisée par les trous oblongs (30) du boulon de verrouillage (22), à une largeur structurelle de la plaque de base (26).

9. Ensemble porte coulissante (10) selon l'une quelconque des revendications précédentes, **caractérisé en ce que** le boulon de verrouillage (22) est réglable de manière continue.

10. Ensemble porte coulissante (10) selon l'une quelconque des revendications précédentes, **caractérisé en ce que** le boulon de verrouillage (22) est agencé côté cadre et le logement de boulon (23) est agencé côté battant.
